# EUROPÄISCHE PATENTSCHRIFT

(11) **EP 3 168 369 B1**
(45) Veröffentlichungstag und Bekanntmachung des Hinweises auf die Patenterteilung: **28.03.2018**
(21) Anmeldenummer: 16198125.3
(22) Anmeldetag: 10.11.2016
(51) Int. Cl.: E01H 10/00

(54) **AUSBRINGVORRICHTUNG FÜR EINEN FLÜSSIGSTOFF**
EXTRACTION DEVICE FOR A LIQUID
DISPOSITIF D'ÉPANDAGE POUR UN FLUIDE

(30) Priorität: 11.11.2015 DE 102015119464
(43) Veröffentlichungstag der Anmeldung: 17.05.2017
(73) Patentinhaber: Kugelmann Maschinenbau e.K., 87675 Rettenbach (DE)
(72) Erfinder: KARL, Andreas Martin, 86934 Reichling (DE)
(74) Vertreter: Tetzner, Michael

(56) Entgegenhaltungen:
- WO-A1-03/038194
- DE-A1- 3 712 452
- DE-A1- 3 937 675
- DE-U1- 9 409 934

## Beschreibung

Die Erfindung betrifft eine Ausbringvorrichtung für einen Flüssigstoff sowie ein Winterdienst-Fahrzeug mit einer solchen Ausbringeinrichtung.

Die hier interessierende Ausbringvorrichtung für einen Flüssigstoff weist ein in einer Drehrichtung rotierendes Ausbringelement und eine Düsenanordnung zum Aufbringen des Flüssigstoffs auf das rotierende Ausbringelement auf Ein typisches Anwendungsgebiet für eine derartige Ausbringvorrichtung ist der Winterdienst. Dort ist das rotierende Ausbringelement als Streuteller zum Ausbringen von Streusalz und/oder Sole ausgebildet. Eine derartige Streuvorrichtung ist beispielsweise aus der DE 10 2007 031 880 A1 bekannt.

Den Flüssigstoff in Form von Sole nutzt man einerseits zum Anfeuchten des Streusalzes, um ein schnelleres Auftauergebnis zu erreichen und andererseits um einer Verwehung vorzubeugen. Es gibt aber auch Witterungs- und Fahrbahnverhältnisse, z.B. bei überfrierender Nässe, bei denen lediglich die Sole ausgetragen wird. Um Sole mit einer Streubreite von 6 m und mehr über die Fahrbahn zu verteilen, kommen heutzutage insbesondere Düsenbalken und Hochdruckdüsen zum Einsatz, die aber bei Gegenverkehr eine Kollisionsgefahr darstellen. Wird die Sole über einen rotierenden Streuteller ausgebracht, kann aber meist nur noch ein zusätzlicher Fahrstreifen in zufriedenstellender Weise abgedeckt werden. Soll beispielsweise auch eine Parkbucht bestreut werden und fährt das Fahrzeug in diese Parkbucht hinein, ist das Ergebnis über die gesamte Fahrbahnbreite nicht mehr befriedigend.

Aus der DE 20 2005 019 893 U1 ist eine Vorrichtung zum Ausbringen von Streugut mit einem rotierendem Streuteller, einer Streugut von einem Streugutbehälter zum Streuteller zuführenden Rutsche und einer Sole- bzw. Wasserzuführung zum Mischen der Sole bzw. des Wassers mit dem Streugut vor der Abgabe an die Verkehrsfläche. Dabei werden Sole und Wasser schräg auf den Streuteller aufgegeben.

Die DE 94 09 934 U1 beschreibt ein Winterdienst-Streugerät zum Ausbringen von granuliertem Streugut, wobei über eine schräg zum Streuteller angeordnete Zuführleitung ferner Flüssigkeit auf den Streuteller aufgebracht werden kann.

Die DE 39 37 675 A1 offenbart eine Streuvorrichtung zum Ausstreuen angefeuchteter Granulate, bei der eine Granulatrutsche auch so angeordnet werden kann, dass ihre Scheitellinie nicht durch die Drehachse des Streutellers verläuft, sondern gegen die Drehrichtung schräg auf den Streuteller ausgerichtet ist.

Der Erfindung liegt daher die Aufgabe zugrunde, eine Ausbringvorrichtung für einen Flüssigstoff anzugeben, mit dem ein asymmetrisches Streubild mit der eine Breite von 10m und mehr erreichbar ist.

Diese Aufgabe wird durch die Merkmale des Anspruchs 1 gelöst.

Die erfindungsgemäße Ausbringvorrichtung für einen Flüssigstoff weist ein in einer Drehrichtung rotierendes Ausbringelement und eine Düsenanordnung zum Aufbringen des Flüssigstoffs auf das rotierende Ausbringelement auf, wobei die Düsenanordnung wenigstens eine erste Düsenauslassöffnung vorsieht, die einerseits in der Draufsicht in einem Winkel von 90° +/- 30° zur radialen Richtung des rotierenden Ausbringelements ausgerichtet ist und die andererseits in Drehrichtung des rotierenden Ausbringelements parallel zum drehenden Ausbringelement oder in Drehrichtung des rotierenden Ausbringelements schräg auf das rotierende Ausbringelement ausgerichtet ist.

Der auszubringende Flüssigstoff erfährt zum einen durch die Rotation des Ausbringelements eine Beschleunigung in die gewünschte Ausbringrichtung und wird zudem mit einem entsprechenden (Vor-)Impuls in die gewünschte Richtung auf das rotierende Aufbringelement aufgegeben. Gegenüber den herkömmlichen Lösungen, bei denen der Flüssigstoff senkrecht von oben auf das rotierende Ausbringelement aufgegeben wird, lassen sich mit der erfindungsgemäßen Lösung erheblich größere Reichweiten realisieren. Bei den der Erfindung zugrunde liegenden Versuchen konnte einen Streuweite bei einem asymmetrischen Streubild von bis zu 10 m und mehr erreicht werden.

Unter einem asymmetrischen Streubild ist eine Benetzung der Fahrbahn hinter dem Fahrzeug sowie eine vermehrte Abdeckung des oder der Fahrstreifen auf einer Seite des Fahrzeugs gemeint.

Unter der schrägen Ausrichtung ist erfindungsgemäß ein Winkel β zum rotierenden Ausbringelement 4 zu verstehen, der kleiner als 90° und maximal parallel zum rotierenden Ausbringelement 4 ausgerichtet ist. Vorzugsweise beträgt der Ausbringwinkel 85° > β ≥ 0°, höchstvorzugsweise 70° > β > 20°.

Bei herkömmlichen Düsenanordnungen wird der Flüssigstoff senkrecht von oben auf das Ausbringelement aufgebracht. Bei den der Erfindung zugrunde liegenden Versuchen hat sich jedoch gezeigt, dass diese Art der Aufbringung zu einer Zerstäubung des Flüssigstoffs führt, was eine begrenzte seitliche Reichweite zur Folge hat.

Weitere Ausgestaltungen der Erfindung sind Gegenstand der Unteransprüche.

Gemäß einer bevorzugten Ausgestaltung der Erfindung wird das rotierende Ausbringelement durch einen rotierenden Streuteller gebildet, der auf seiner Oberseite zweckmäßigerweise mit über seinem Umfang verteilt angeordneten Verteilerelementen ausgestattet ist, die das Ausbringelement in Ringsegmente unterteilen. Die radial innen liegenden Enden der Verteilerelemente sind dabei vorzugsweise abgeschrägt ausgebildet, wodurch das Einbringen des Flüssigstoffs in die einzelnen Ringsegmente erleichtert wird.

Die Düsenanordnung ist vorzugsweise in Drehrichtung des rotierenden Ausbringelements gekrümmt ausgebildet, wobei sie sich insbesondere über einen Winkelbereich von 10° < α < 270°, höchstvorzugsweise von 30° < α < 180°, in Drehrichtung des rotierenden Ausbringelements erstreckt. Des Weiteren ist es von Vorteil, wenn die Düsenanordnung gegenüber dem rotierenden Ausbringelement feststehend angeordnet ist, wodurch sich die Zuführung des Flüssigstoffs vereinfacht. Die erste Düsenauslassöffnung ist - in der Draufsicht - vorzugsweise in einem Winkel von 90° +/- 20° zur radialen Richtung des rotierenden Ausbringelements ausgerichtet. Ist die Ausbringvorrichtung am hinteren Ende eines Winterdienstfahrzeuges angebracht, ist die Ausbringrichtung der ersten Düsenauslassöffnung "von oben betrachtet" schräg zur Seite und hinten ausgerichtet.

Gemäß einer besonderen Ausgestaltung der Erfindung weist die Düsenanordnung wenigstens eine zweite Düsenauslassöffnung, vorzugsweise eine dritte und/oder vierte Düsenauslassöffnung, auf, die mit Abstand zur ersten Düsenauslassöffnung in Drehrichtung hinter der ersten Düsenauslassöffnung angeordnet sind und die in Drehrichtung des rotierenden Ausbringelements schräg auf das rotierende Ausbringelement ausgerichtet sind. Auf diese Weise kann gleichzeitig eine größere Menge des Flüssigstoffs über einen vorgegebenen Winkelbereich auf das Ausbringelement aufgebracht werden. Damit der Flüssigstoff die Düsenanordnung mit einem Vorimpuls verlässt, steht die Düsenanordnung mit einer Fördereinrichtung für den Flüssigstoff, insbesondere einer Pumpe, in Wirkverbindung.

Neben der Düsenanordnung zum Aufbringen des Flüssigstoffs kann weiterhin eine Aufgabevorrichtung zum Aufbringen eines Feststoffs auf das rotierende Ausbringelement vorgesehen werden. Eine solche Aufgabevorrichtung wird beispielsweise in herkömmlicher Art und Weise durch eine Schütte gebildet, über die der Feststoff, beispielsweise Salz, auf das rotierende Ausbringelement gebracht wird.

Weitere Ausgestaltungen der Erfindung werden anhand der nachfolgenden Beschreibung und der Zeichnung näher erläutert.

### In der Zeichnung zeigen

- Fig. 1: eine schematische Seitenansicht eines Fahrzeugs mit einer erfindungsgemäßen Ausbringeinrichtung,
- Fig. 2: eine schematische Draufsicht des Fahrzeugs und des sich ergebenden Streubildes,
- Fig. 3: eine Draufsicht des rotierenden Ausbringelements,
- Fig. 4: eine Schnittdarstellung längs der Linie IV - IV der Fig. 3,
- Fig. 5.: eine Seitenansicht der Düsenanordnung (ohne die nach innen weisende Abdeckung) sowie
- Fig. 6: eine Draufsicht der Düsenanordnung

Bei dem in den Fig. 1 und 2 dargestellten Fahrzeug 1 handelt es sich beispielsweise um ein Winterdienst Fahrzeug, dass eine Ausbringvorrichtung 2 zum Ausbringen eines Flüssigstoffs, insbesondere von Sole, und/oder einem Feststoff, insbesondere Salz, aufweist. Sie besteht im Wesentlichen aus einem in einer Drehrichtung 3 rotierenden Ausbringelement 4 und einer Düsenanordnung 5 zum Aufbringen des Flüssigstoffs auf das rotierende Ausbringelement 4. Die Düsenanordnung 5 steht über eine Flüssigstoff-Zuführleitung 6 mit einem Flüssigstofftank 7 in Verbindung. Des Weiteren ist auf dem Fahrzeug 1 ein Feststofftank 8 angeordnet, um einen Feststoff über einen Feststoffkanal 9 auf das rotierende Ausbringelement 4 aufzubringen.

Die Ausbringvorrichtung 2 ist so dimensioniert und eingestellt, dass sich ein asymmetrisches Streubild gemäß Fig.2 ergibt. Dies bedeutet, dass nicht nur der vom Fahrzeug 1 benutzte Fahrstreifen 10 mit dem Streumittel abgedeckt wird, sondern wenigstens auch ein seitlich davon angeordneter Fahrstreifen 11 abgedeckt wird. Auf diese Weise kann das auszubringende Streumittel mit einer Fahrt über wenigstens zwei Fahrstreifen 10, 11 verteilt werden.

Anhand der Fig. 3 und 4 wird die Ausbringvorrichtung 2 mehr erläutert. Das rotierende Ausbringelement 4 ist insbesondere als Streuteller ausgebildet und rotiert um eine im Wesentlichen vertikal zum Boden ausgerichtete Drehachse 12. Auf seiner Oberseite 40 sind über den Umfang des Ausbringelements 4 verteilt angeordnete Verteilerelemente 41 vorgesehen, die das Ausbringelement 4 in Ringsegmente unterteilen. Die Verteilerelemente 41 sind in dargestelltem Ausführungsbeispiel schaufelförmig ausgebildet und erstrecken sich vom äußeren Rand in radialer Richtung etwa bis zur Mitte des Ausbringelements 4. Die radial innenliegenden Enden 41a der Verteilerelemente 41 sind abgeschrägt ausgebildet, wie das insbesondere aus Fig. 4 ersichtlich ist. Die Verteilerelemente 41 sind ferner fest mit dem Ausbringelement 4 verbunden und rotieren somit um die Drehachse 12. Auf das Ausbringelement 4 aufgebrachte Streumittel in Form eines Flüssigstoffs oder eines Feststoffs werden mit Hilfe der Verteilerelemente 41 beschleunigt und ausgebracht. Es sind hier nicht dargestellte Abdeckungen (Schutzabdeckungen) vorgesehen.

Zum Ausbringen des Festostoffs wird dieser über den Feststoffkanal 9 in einem mittleren Bereich auf das rotierende Ausbringelement 4 aufgebracht. Durch die Rotationsbewegung und die dabei auf den Feststoff wirkende Zentrifugalkraft gelangt der Feststoff zwischen die Verteilerelemente und wird von diesen über den äußeren Rand des Ausbringelements nach außen getragen.

Für das Aufbringen des Flüssigstoffs ist die Düsenanordnung 5 vorgesehen, die in Drehrichtung 3 des rotierenden Ausbringelements 4 gekrümmt ausgebildet ist und sich im dargestellten Ausführungsbeispiel über einen Winkelbereich α von etwa 170° in Drehrichtung 3 des rotierenden Ausbringelements 4 erstreckt. Die Düsenanordnung 5 ist ferner mit einer ersten, zweiten, dritten und vierten Düsenauslassöffnung 51, 52. 53, 54 versehen. In den Fig. 3 und 4 sind mit den Pfeilen 55, 56, 57, 58 die Strahlen des Flüssigstoffs dargestellt, welche die Düsenauslassöffnungen 51 bis 54 verlassen. Diese Pfeile stellen somit auch die Auslassrichtung der Düsenauslassöffnungen dar. Wie sich insbesondere aus Fig. 4 erkennen lässt, sind alle Düsenauslassöffnungen schräg auf das Ausbringelement 4 ausgerichtet. Unter der schrägen Ausrichtung ist in diesem Zusammenhang ein Winkel β zum rotierenden Ausbringelement 4 zu verstehen, der kleiner als 90° und maximal parallel zum rotierenden Ausbringelement 4 ausgerichtet ist. Vorzugsweise beträgt der Ausbringwinkel 85° > β ≥ 0°, höchstvorzugsweise 70° > β > 20°.

Die Düsenanordnung 5 steht über eine Einlassöffnung 59 (Fig. 6) mit der Zuführleitung 6 für den Flüssigstoff in Verbindung.

Wie sich aus den Fig. 3 und 5 ergibt, sind die Düsenauslassöffnungen 51 bis 54 in Drehrichtung 3 des Ausbringelements 4 hintereinander angeordnet, sodass der Flüssigstoff gleichzeitig in vier hintereinander angeordnete Ringsegmente ausgebracht werden kann. Die einzelnen Düsenauslassöffnungen sind dabei in der Draufsicht gemäß Fig. 3 in einem Winkel von 90° +/- 30° zur radialen Richtung des rotierenden Ausbringelements 4 ausgerichtet. In Fig.3 ist der Winkelbereich für die Ausrichtung der ersten Düsenauslassöffnung mit Hilfslinien eingezeichnet. Man erkennt anhand der Fig. 3 auch, dass die abgeschrägten, radial innenliegenden Enden 41a der Verteilerelemente 41 das Einbringen des Flüssigstoffs in die einzelnen Ringsegmente erleichtern.

Der Druck, mit dem der Flüssigstoff aus den einzelnen Düsenauslassöffnungen austritt, lässt sich in bekannte Art und Weise über eine Fördereinrichtung, insbesondere eine Pumpe, steuern und regulieren.

Durch das schräge Auftreffen des Flüssigstoffs auf das rotierende Ausbringelement 4 lässt sich eine größere seitliche Reichweite des Streubildes erzielen. So ist eine gesamte Streubreite von bis zu 10m und mehr möglich.

## Patentansprüche

1. Ausbringvorrichtung (2) für einen Flüssigstoff mit einem in einer Drehrichtung (3) rotierenden Ausbringelement (4) und einer Düsenanordnung (5) zum Aufbringen des Flüssigstoffs auf das rotierende Ausbringelement (4), wobei die Düsenanordnung (5) wenigstens eine erste Düsenauslassöffnung (51) aufweist,
**dadurch gekennzeichnet, dass** die wenigstens eine erste Düsenauslassöffnung (51) in der Draufsicht in einem Winkel von 90° +/- 30° zur radialen Richtung des rotierenden Ausbringelements (4) ausgerichtet ist und die erste Düsenauslassöffnung (51) in Drehrichtung (3) des rotierenden Ausbringelements (4) parallel zum rotierenden Ausbringelement (4) oder in Drehrichtung (3) des rotierenden Ausbringelements (4) schräg auf das rotierende Ausbringelement (4) ausgerichtet ist.

2. Ausbringvorrichtung nach Anspruch 1, **dadurch gekennzeichnet, dass** das rotierende Ausbringelement (4) durch einen rotierenden Streuteller gebildet wird.

3. Ausbringvorrichtung nach Anspruch 1, **dadurch gekennzeichnet, dass** das rotierende Ausbringelement (4) auf seiner Oberseite (40) mit über seinem Umfang verteilt angeordneten Verteilerelementen (41) ausgestattet ist, die das Ausbringelement (4) in Ringsegmente unterteilen.

4. Ausbringvorrichtung nach Anspruch 3, **dadurch gekennzeichnet, dass** die radial innen liegenden Enden (41a) der Verteilerelemente (41) abgeschrägt ausgebildet sind.

5. Ausbringvorrichtung nach Anspruch 1, **dadurch gekennzeichnet, dass** die Düsenanordnung (5) in Drehrichtung (3) des rotierenden Ausbringelements (4) gekrümmt ausgebildet ist.

6. Ausbringvorrichtung nach Anspruch 5, **dadurch gekennzeichnet, dass** sich die Düsenanordnung (5) über einen Winkelbereich (α) von 10° < α < 270° in Drehrichtung (3) des rotierenden Ausbringelements (4) erstreckt.

7. Ausbringvorrichtung nach Anspruch 1, **dadurch gekennzeichnet, dass** die Düsenanordnung (5) gegenüber dem rotierenden Ausbringelement (4) feststehend angeordnet ist.

8. Ausbringvorrichtung nach Anspruch 1, **dadurch gekennzeichnet, dass** die Düsenanordnung (5) wenigstens eine zweite Düsenauslassöffnung (52-54) aufweist, die mit Abstand zur ersten Düsenauslassöffnung (51) in Drehrichtung (3) hinter der ersten Düsenauslassöffnung (51) angeordnet ist und die in Drehrichtung (3) des rotierenden Ausbringelements (4) schräg auf das rotierende Ausbringelement (4) ausgerichtet ist.

9. Ausbringvorrichtung nach Anspruch 1, **dadurch gekennzeichnet, dass** die Düsenanordnung (5) mit einer Fördereinrichtung für den Flüssigstoff in Wirkverbindung steht.

10. Ausbringvorrichtung nach Anspruch 1, **dadurch gekennzeichnet, dass** weiterhin eine Aufgabevorrichtung zum Aufbringen eines Feststoffs auf das rotierende Ausbringelement (4) vorgesehen ist.

11. Winterdienst-Fahrzeug mit einer Ausbringeinrichtung (2) für einen Flüssigstoff gemäß einem oder mehreren der Ansprüche 1 bis 10.

## Claims

1. A spreader device (2) for a liquid material, having a spreader element (4) that rotates in a rotational direction and a nozzle arrangement (5) for dispensing the liquid material onto the rotating spreader element (4), wherein the nozzle arrangement (5) has at least one first nozzle outlet opening (51),
**characterized in that** the at least one first nozzle outlet opening (51) in the top view is oriented at an angle of 90° +/- 30° with respect to the radial direction of the rotating spreader element (4), and the first nozzle outlet opening (51) in the rotational direction (3) of the rotating spreader element is oriented in parallel to the rotating spreader element (4), or in the rotational direction (3) of the rotating spreader element (4) is oriented at an angle with respect to the rotating spreader element (4).

2. The spreader device according to Claim 1, **characterized in that** the rotating spreader element (4) is formed by a rotating spreader disk.

3. The spreader device according to Claim **1, characterized in that** the rotating spreader element (4) on its top side (40) is equipped with distributor elements (41) which are distributed over the circumference of the spreader element and which divide the spreader element (4) into annular segments.

4. The spreader device according to Claim 3, **characterized in that** the radially inwardly situated ends (41a) of the distributor elements (41) have a beveled design.

5. The spreader device according to Claim 1, **characterized in that** the nozzle arrangement (5) has a curved design in the rotational direction (3) of the rotating spreader element (4).

6. The spreader device according to Claim 5, **characterized in that** the nozzle arrangement (5) extends over an angular range (α) of 10° < α < 270° in the rotational direction (3) of the rotating spreader element (4).

7. The spreader device according to Claim 1, **characterized in that** the nozzle arrangement (5) is fixedly situated with respect to the rotating spreader element (4).

8. The spreader device according to Claim 1, **characterized in that** the nozzle arrangement (5) has at least one second nozzle outlet opening (52-54) which is situated at a distance from the first nozzle outlet opening (51) in the rotational direction (3), behind the first nozzle outlet opening (51), and which in the rotational direction (3) of the rotating spreader element (4) is oriented toward the rotating spreader element (4) at an angle.

9. The spreader device according to Claim 1, **characterized in that** the nozzle arrangement (5) is in operative connection with a conveyor device for the liquid material.

10. The spreader device according to Claim 1, **characterized in that** a feed device for dispensing a solid onto the rotating spreader element (4) is also provided.

11. A winter road maintenance vehicle having a spreader device (2) for a liquid material according to one or more of Claims 1 to 10.

## Revendications

1. Dispositif d'épandage (2) pour une matière liquide, comprenant un élément d'épandage tournant (4) dans un sens de rotation (3) et un agencement de buse (5) pour appliquer la matière liquide à l'élément d'épandage tournant (4), l'agencement de buse (5) présentant au moins une première ouverture de sortie de buse (51),
**caractérisé en ce que** ladite au moins une première ouverture de sortie de buse (51), en vue de dessus, est orientée selon un angle de 90° ±30° par rapport à la direction radiale de l'élément d'épandage tournant (4), et la première ouverture de sortie de buse (51) dans le sens de rotation (3) de l'élément d'épandage tournant (4) est orientée en parallèle à l'élément d'épandage tournant (4), ou dans le sens de rotation (3) de l'élément d'épandage tournant (4) est orientée en biais par rapport à l'élément d'épandage tournant (4).

2. Dispositif d'épandage selon la revendication 1, **caractérisé en ce que** l'élément d'épandage tournant (4) est formé par un plateau d'épandage tournant.

3. Dispositif d'épandage selon la revendication 1, **caractérisé en ce que** l'élément d'épandage tournant (4) est muni sur sa face supérieure (40) d'éléments de distribution (41) répartis sur sa circonférence et divisant l'élément d'épandage (4) en segments annulaires.

4. Dispositif d'épandage selon la revendication 3, **caractérisé en ce que** les extrémités (41a) situées radialement à l'intérieur des éléments de distribution (41) sont réalisées en biseau.

5. Dispositif d'épandage selon la revendication 1, **caractérisé en ce que** l'agencement de buse (5) est réalisé de manière courbe dans le sens de rotation (3) de l'élément d'épandage tournant (4).

6. Dispositif d'épandage selon la revendication 5, **caractérisé en ce que** l'agencement de buse (5) s'étend sur une plage d'angle (α) de 10° < α < 270° dans le sens de rotation (3) de l'élément d'épandage tournant (4).

7. Dispositif d'épandage selon la revendication 1, **caractérisé en ce que** l'agencement de buse (5) est disposé de manière fixe à l'opposé de l'élément d'épandage tournant (4).

8. Dispositif d'épandage selon la revendication 1, **caractérisé en ce que** l'agencement de buse (5) présente au moins une deuxième ouverture de sortie de buse (52 à 54) qui est disposée à distance de la première ouverture de sortie de buse (51) dans le sens de rotation (3) derrière la première ouverture de sortie de buse (51) et qui est orientée dans le sens de rotation (3) de l'élément d'épandage tournant (4) en biais par rapport à l'élément d'épandage (4).

9. Dispositif d'épandage selon la revendication 1, **caractérisé en ce que** l'agencement de buse (5) se trouve en relation active avec un dispositif de transport pour la matière liquide.

10. Dispositif d'épandage selon la revendication 1, **caractérisé en ce qu'**en outre, un dispositif d'alimentation pour appliquer une matière solide à l'élément d'épandage tournant (4) est prévu.

11. Véhicule pour service d'hiver, comprenant un dispositif d'épandage (2) pour une matière liquide selon une ou plusieurs des revendications 1 à 10.
